# EUROPÄISCHE PATENTSCHRIFT

(11) **EP 0 711 710 B1**
(45) Veröffentlichungstag und Bekanntmachung des Hinweises auf die Patenterteilung: **23.06.1999**
(21) Anmeldenummer: 95115498.8
(22) Anmeldetag: 30.09.1995
(51) Int. Cl.: B65D 19/06, B65D 19/10

(54) **Palettenbehälter**
Box-pallet
Caisse-palette

(30) Priorität: 10.11.1994 DE 9417965 U
(43) Veröffentlichungstag der Anmeldung: 15.05.1996
(73) Patentinhaber: SOTRALENTZ S.A., F-67320 Drulingen (FR)
(72) Erfinder: Hermann, Francis, F-57370 Mittelbronn (FR); Dolvet, Franck, F-57370 Phalsbourg (FR)
(74) Vertreter: Masch, Karl Gerhard, Dr.

(56) Entgegenhaltungen:
- DE-U- 9 000 453
- US-A- 5 358 137

## Beschreibung

Die Erfindung betrifft einen Palettenbehälter, der einen rechteckförmigen Grundriß aufweist, mit Holzpalette, Drahtgitter-Außenmantel mit oberem und unterem Abschlußrahmen aus Stabstahl und Kunststoffbehälter, der von dem Drahtgitter-Außenmantel umfaßt ist, wobei der Drahtgitter-Außenmantel mit der Holzpalette mit Hilfe von metallischen Befestigungsarmaturen verbunden ist, die den unteren Abschlußrahmen überfassen und die ihrerseits mit der Holzpalette verbunden sind, wobei zumindest eine der Befestigungsarmaturen eine Flachstahltraverse aufweist, die in einer Querrichtung der Holzpalette von einem Palettenrand zum anderen Palettenrand verläuft und mit Hilfe von Schrauben mit der Holzpalette verbunden ist. Der Ausdruck rechteckförmig umfaßt auch Quadrate. Die Ecken können verrundet sein. - Der Drahtgitter-Außenmantel besteht aus Drahtgittermatten, wie sie auch als Betonstahlmatten bekannt sind und als Bewehrung in Beton eingebettet werden. Der untere Abschlußrahmen sowie der obere Abschlußrahmen bestehen aus im Querschnitt rundem, zum Rahmen gebogenem Stabstahl oder Profilstahl. Es versteht sich, daß die Gitterstäbe des Drahtgitter-Außenmantels miteinander verschweißt sind und daß Schweißverbindungen auch zwischen dem Drahtgitter-Außenmantel und den Abschlußrahmen verwirklicht sind.

Es sind Palettenbehälter bekannt, bei welchen die Befestigungsarmaturen Schellen oder ähnliche Bauteile sind, die über den Umfang der Holzpalette, zumeist äquidistant, verteilt sind und mit einer dem unteren Abschlußrahmen angepaßten Ausformung diesen überfassen (vgl. DE 30 39 635). Die Schellen sind mit zumindest einem Schenkel versehen, der eine Bohrung für eine Befestigungsschraube aufweist. Die Schellen oder die ähnlichen Bauteile bilden keine Traversen, die die Holzpalette gleichsam überqueren. Diese Maßnahmen haben sich bewährt, genügen jedoch unter Umständen in mechanischer Hinsicht den Anforderungen nicht, wenn der Palettenbehälter, insbes. im gefüllten Zustand des Kunststoffbehälters, extreme Beanspruchungen aufzunehmen hat. Das kann der Fall sein, wenn der Palettenbehälter z. B. aus einem Gabelstapler oder aus einem Hebezeug fällt. Das kann auch dann der Fall sein, wenn der Palettenbehälter, insbes. im gefüllten Zustand des Kunststoffbehälters und im Stapel, über weite Strecken zu transportieren ist und dabei Wechselschwingungsbeanspruchungen aufzunehmen hat. Insoweit genügt bei der bekannten Ausführungsform die Gestaltfestigkeit unter Umständen nicht den Anforderungen.

Es ist außerdem ein Palettenbehälter mit einem Innenbehälter, einem Drahtgitter-Außenmantel und einer Kunststoffpalette bekannt (vgl. US 5 358 137). Die Kunststoffpalette weist entlang ihres Umfangs eine Aufnahmerinne für den unteren Abschlußrahmen des Drahtgitter-Außenmantels auf. In der Kunststoffpalette befinden sich Ausnehmungen, durch welche Sicherungsriegel in die Palette eingeführt werden können, die den unteren Abschlußrahmen des Drahtgitter-Außenmantels überfassen.

Die DE 90 00 453, von welcher die Erfindung ausgeht, beschreibt einen Palettenbehälter mit einem Innenbehälter, einem Außenbehältermantel und einem palettenartigen Außenbehälterboden. Der Außenbehälterboden besteht aus Palettenelementen aus Holz und aus mit diesen verbundenen sowie quer dazu verlaufenden Flachstahlelementen. Die freien Enden der Flachstahlelemente sind in die Palettenelemente gebogen und an diesen verankert. Der Abschlußrahmen des Außenbehältermantels liegt auf den Flachstahlelementen auf und ist mit diesen stoffschlüssig und/oder formschlüssig verbunden. Derartige Palettenbehälter sind in fertigungs- bzw. montagetechnischer Hinsicht aufwendig. So muß der untere Abschlußrahmen des Drahtgitter-Außenmantels nach dem Aufsetzen auf die Palette mit dem Flachstahlelement verbunden werden, z. B. verschweißt werden.

Der Erfindung liegt das technische Problem zugrunde, bei einem Palettenbehälter des eingangs beschriebenen grundsätzlichen Aufbaus sowie der eingangs beschriebenen Zweckbestimmung die Gestaltfestigkeit zu verbessern, bei gleichzeitig fertigungstechnischer und montagetechnischer Einfachheit.

Zur Lösung dieses technischen Problems ist Gegenstand der Erfindung ein Palettenbehälter des eingangs beschriebenen grundsätzlichen Aufbaus, der dadurch gekennzeichnet ist, daß die Flachstahltraverse im Bereich ihrer Enden zur Holzpalette offene Brückenausformungen aufweist, die den unteren Abschlußrahmen des Drahtgitter-Außenmantels überfassen, und daß die Brückenausformungen durch einen in Ausnehmungen der Brückenausformungen einschiebbaren Schloßriegel, der den unteren Abschlußrahmen unterfaßt, verschließbar sind. Im Rahmen der Erfindung können alle Befestigungsarmaturen als Flachstahltraversen mit Brückenausformungen und Schloßriegeln, wie beschrieben, ausgeführt sein. Im Rahmen der Erfindung kann aber auch die Flachstahltraverse lediglich im Bereich der Mitte von zwei gegenüberliegenden Seitenwänden des Drahtgitter-Außenmantels angeordnet sein und können die Befestigungsarmaturen im übrigen, in an sich bekannter Weise, als Befestigungsschellen ausgeführt sein.

Im einzelnen bestehen im Rahmen der Erfindung mehrere Möglichkeiten der weiteren Ausbildung und Gestaltung. Das gilt auch für den Schloßriegel. Nach bevorzugter Ausführungsform der Erfindung ist der Schloßriegel als ein Flachstahlwinkel ausgeführt, der an seinem einen Ende einen abgebogenen Anschlag als Einschubbegrenzung aufweist und an seinem anderen Ende eine Bohrung für eine Befestigungsschraube. Nach bevorzugter Ausführungsform der Erfindung sind fernerhin mit den Schrauben für die Befestigung der Flachstahltraverse auch die Schloßriegel befestigt.

Die Erfindung geht von der Erkenntnis aus, daß die Gestaltfestigkeit eines Palettenbehälters des eingangs beschriebenen grundsätzlichen Aufbaus beachtlich verbessert werden kann, wenn für den Verbund des Drahtgitter-Außenmantels mit der Holzpalette zumindest eine Flachstahltraverse eingesetzt wird, die wie beschrieben aufgebaut und angeordnet ist. Die Flachstahltraverse verstärkt gleichzeitig die Holzpalette und stabilisiert den Drahtgitter-Außenmantel, weil sie den unteren Abschlußrahmen, wenn auch mit Bewegungsspiel, festlegt. Im übrigen ist die Verbindung zwischen dem unteren Abschlußrahmen und der Holzpalette, die in der beschriebenen Weise gleichsam durch ein Schloß verwirklicht ist, dessen Schloßteile den unteren Abschlußrahmen überfassen und unterfassen, in bezug auf die Gestaltfestigkeit wirksamer als die Verbindung mit Hilfe von Schellen, die wie beschrieben angeordnet sind. Wo im Rahmen der Erfindung für die Beanspruchungen, die der Palettenbehälter aufzunehmen hat, eine Flachstahltraverse ausreicht, kann jedoch in Kombination mit dieser auch mit Schellen gearbeitet werden.

Der erfindungsgemäße Palettenbehälter zeichnet sich durch fertigungstechnische und montagetechnische Einfachheit aus. Die offenen Brückenausformungen überfassen den unteren Rahmen mit Spiel, was fertigungstechnisch einfach ist und darüber hinaus bei Aufnahme von Schwingungsbeanspruchungen Wechselbiegebeanspruchungen im unteren Abschlußrahmen verhindert.

Im folgenden wird die Erfindung anhand einer lediglich ein Ausführungsbeispiel darstellenden Zeichnung ausführlicher erläutert. Es zeigen in schematischer Darstellung
- Fig. 1: perspektivisch einen erfindungsgemäßen Palettenbehälter,
- Fig. 2: in gegenüber der Fig. 1 vergrößertem Maßstab den Gegenstand nach Fig. 1 auseinandergezogen und ausschnittsweise,
- Fig. 3: eine Draufsicht auf die Holzpalette eines erfindungsgemäßen Palettenbehälters mit Befestigungsarmaturen und Drahtgitter,
- Fig. 4: eine Draufsicht auf eine andere Ausführungsform des Gegenstandes der Fig. 3 und
- Fig. 5: den vergrößerten Ausschnitt A-A aus dem Gegenstand der Fig. 4 und
- Fig. 6: eine Seitenansicht des Gegenstandes der Fig. 5.

Der in den Figuren dargestellte Palettenbehälter 1 besitzt einen rechteckförmigen Grundriß. Zum grundsätzlichen Aufbau gehören, wie insbes. die Fig. 1 erkennen läßt, eine Holzpalette 2, ein Drahtgitter-Außenmantel 3 mit oberem und unterem Abschlußrahmen 4 aus Stabstahl und ein Kunststoffbehälter 5, der von dem Drahtgitter-Außenmantel 3 umfaßt ist.

Der Drahtgitter-Außenmantel 3 ist mit der Holzpalette 2 mit Hilfe von metallischen Befestigungsarmaturen 6, 7 verbunden, die den unteren Abschlußrahmen 4 überfassen. Die Befestigungsarmaturen 6, 7 sind ihrerseits mit der Holzpalette 2 verbunden.

Aus einer vergleichenden Betrachtung der Fig. 2 und 3 entnimmt man, daß zumindest eine der Befestigungsarmaturen 6, 7, nämlich die Befestigungsarmatur 6, aus einer Flachstahltraverse 8 besteht, die in einer Querrichtung der Holzpalette 2 von einem Palettenrand zum anderen verläuft. Diese Flachstahltraverse 8 ist mit Hilfe von Schrauben 9 mit der Holzpalette 2 verbunden. Die Flachstahltraverse 8 besitzt im Bereich ihrer Enden zur Holzpalette 2 hin offene Brückenausformungen 10, die den unteren Abschlußrahmen 4 des Drahtgitter-Außenmantels 3 überfassen. Die Brückenausformungen 10 sind durch einen in Ausnehmungen 11 der Brückenausformungen 10 einschiebbaren Schloßriegel 12, der den unteren Abschlußrahmen 4 unterfaßt, verschließbar. - Die Fig. 2 erläutert die beschriebenen Zusammenhänge an Bauteilen eines erfindungsgemäßen Palettenbehälters 1, die auseinandergezogen sind. Die schon erläuterten Bezugszeichen wurden eingetragen. Der Fachmann erkennt ohne weiteres, wie der Zusammenbau erfolgt. Er ist in einem Ausschnitt der Fig. 2 angedeutet.

Bei der Ausführungsform nach Fig. 3 sind alle Befestigungsarmaturen Flachstahltraversen 8 mit Brückenausformungen 10 und Schloßriegel 12. Bei der Ausführungsform nach Fig. 4 ist die Flachstahltraverse 8 im Bereich der Mitte von zwei gegenüberliegenden Seitenwänden des Drahtgitter-Außenmantels 3 angeordnet. Die Befestigungsarmaturen sind im übrigen als Befestigungsschellen 7 ausgeführt. Einzelheiten der Befestigungsschellen 7 erkennt man bei einer vergleichenden Betrachtung der Fig. 5 und 6.

Aus den Fig. 2 bis 4 entnimmt man, daß der Schloßriegel 12 jeweils als ein Flachstahlwinkel ausgeführt ist, der einerseits des unteren Abschlußrahmens 4 einen abgebogenen Anschlag 13 als Einschubbegrenzung und andererseits des unteren Abschlußrahmens 4 eine Bohrung 14 für eine Befestigungsschraube aufweist. Nach der in den Figuren dargestellten bevorzugten Ausführungsform der Erfindung sind mit den Schrauben 9 für die Befestigung der Schloßriegel 12 auch die Flachstahltraversen bzw. die Flachstahltraverse 7 befestigt.

## Patentansprüche

1. Palettenbehälter (1), der einen rechteckförmigen Grundriß aufweist, mit Holzpalette (2), Drahtgitter-Außenmantel (3) mit oberem und unterem Abschlußrahmen (4) aus Stabstahl und Kunststoffbehälter (5), der von dem Drahtgitter-Außenmantel (3) umfaßt ist,
wobei der Drahtgitter-Außenmantel (3) mit der Holzpalette (2) mit Hilfe von metallischen Befestigungsarmaturen (6, 7) verbunden ist, die den unteren Abschlußrahmen (4) überfassen und die ihrerseits mit der Holzpalette (2) verbunden sind,
wobei zumindest eine der Befestigungsarmaturen (6, 7) eine Flachstahltraverse (8) aufweist, die in einer Querrichtung der Holzpalette (2) von einem Palettenrand zum anderen Palettenrand verläuft und mit Hilfe von Schrauben (9) mit der Holzpalette (2) verbunden ist,
**dadurch gekennzeichnet**,
daß die Flachstahltraverse (8) im Bereich ihrer Enden zur Holzpalette (2) offene Brückenausformungen (10) aufweist, die den unteren Abschlußrahmen (4) des Drahtgitter-Außenmantels (3) überfassen,
und daß die Brückenausformungen (10) durch einen in Ausnehmungen (11) der Brückenausformungen einschiebbaren Schloßriegel (12), der den unteren Abschlußrahmen (4) unterfaßt, verschließbar sind.

2. Palettenbehälter nach Anspruch 1, dadurch gekennzeichnet, daß alle Befestigungsarmaturen als Flachstahltraversen (8) mit Brückenausformungen (10) und Schloßriegel (12) ausgeführt sind.

3. Palettenbehälter nach Anspruch 1, dadurch gekennzeichnet, daß die Flachstahltraverse (8) im Bereich der Mitte von zwei gegenüberliegenden Seitenwänden des Drahtgitter-Außenmantels (3) angeordnet ist und daß die Befestigungsarmaturen im übrigen als Befestigungsschellen (7) ausgeführt sind.

4. Palettenbehälter nach einem der Ansprüche 1 bis 3, dadurch gekennzeichnet, daß der Schloßriegel (12) als ein Flachstahlwinkel ausgeführt ist, der an seinem einen Ende einen abgebogenen Anschlag (13) als Einschubbegrenzung aufweist und an seinem anderen Ende eine Bohrung (14) für eine Befestigungsschraube (9) aufweist.

5. Palettenbehälter nach einem der Ansprüche 1 bis 4, dadurch gekennzeichnet, daß mit den Schrauben (9) für die Befestigung der Schloßriegel (12) auch die Flachstahltraverse (8) befestigt ist.

## Claims

1. A palletised container (1), which has a rectangular horizontal projection and which comprises a wooden pallet (2), an outer wire grid cage (3) having a top and bottom end frame (4) made of steel rod, and a plastics container (5) which is enclosed by the outer wire grid cage (3),
wherein the outer wire grid cage (3) is attached to the wooden pallet (2) by means of metal fastening fittings (6, 7) which fit over the bottom end frame (4) and which themselves are attached to the wooden pallet (2),
wherein at least one of the fastening fittings (6, 7) comprises a flat steel crosspiece (8), which extends in a transverse direction of the wooden pallet (2) from one pallet edge to the other pallet edge and which is attached to the wooden pallet (2) by means of screws (9),
characterised in that
in the region of its ends the flat steel crosspiece (8) has bridge formations (10) which are open towards the wooden pallet (2) and which fit over the bottom end frame (4) of the outer wire grid cage (3),
and that the bridge formations (10) can be closed by a locking bolt (12) which can be inserted in apertures (11) in the bridge formations and which fits under the bottom end frame (4).

2. A palletised container according to claim 1, characterised in that all the fastening fittings are constructed as flat steel crosspieces (8) comprising bridge formations (10) and a locking bolt (12).

3. A palletised container according to claim 1, characterised in that the flat steel crosspiece (8) is disposed in the region of the middle of two opposite sidewalls of the wire grid cage (3) and that the remaining fastening fittings are constructed as fixing clamps (7).

4. A palletised container according to any one of claims 1 to 3, characterised in that the locking bolt (12) is constructed as a flat steel angle, which has a bent-off stop (13) as an insertion delimiter at one end and which has a hole (14) for a fastening screw (9) at its other end.

5. A palletised container according to any one of claims 1 to 4, characterised in that the flat steel crosspiece (8) is also fixed by the screws (9) for the fixation of the locking bolt (12).

## Revendications

1. Caisse-palette (1) à projection horizontale rectangulaire, comprenant une palette en bois (2), une enveloppe extérieure en treillis métallique (3) avec cadres de rive supérieur et intérieur (4) en barres d'acier, et un récipient en matière plastique (5) entouré par l'enveloppe extérieure en treillis métallique (3), l'enveloppe extérieure en treillis métallique (3) étant reliée à la palette en bois (2) à l'aide de ferrures de fixation métalliques (6, 7) qui enserrent le cadre de rive inférieur (4) et sont à leur tour reliées à la palette en bois (2), au moins l'une des ferrures de fixation (6, 7) comportant une traverse en acier plat (8) qui, dans la direction transversale de la palette en bois (2), s'étend d'un bord à l'autre de la palette et est reliée à la palette en bois (2) à l'aide de vis (9), caractérisée en ce que, dans la zone de ses extrémités, la traverse en acier plat (8) comporte des portons en forme de ponts (10) qui sont ouvertes en direction de la palette en bois (2) et qui enserrent te cadre de rive inférieur (4) de l'enveloppe extérieure en treillis métallique (3), et en ce que les portions en forme de ponts (10) peuvent être fermées par un verrou (12) que peut être inséré dans des évidements (11) des portions en forme de ponts et qui passe sous le cadre de rive inférieur (4).

2. Caisse-palette selon la revendication 1, caractérisée en ce que toutes les ferrures de fixation sont conformées en traverses en acier plat (8) avec portions en forme de ponts (10) et verrou (12).

3. Caisse-palette selon la revendication 1, caractérisée en ce que la traverse en acier plat (8) est disposée dans la zone du milieu de deux parois latérales opposées de l'enveloppe extérieure en treillis métallique (3), et en ce que, par ailleurs, les ferrures de fixation sont conformées en étriers de fixation (7).

4. Caisse-palette selon l'une des revendications 1 à 3, caractérisée en ce que le verrou (12) est conformé en équerre en acier plat qui comporte, à l'une de ses extrémités, une butée (13) réalisée par pliage pour limiter l'insertion et, à son autre extrémité, un trou (14) pour une vis de fixation (9).

5. Caisse-palette selon l'une des revendications 1 à 4, caractérisée en ce que les vis (9) servant à fixer le verrou (12) fixent également la traverse en acier plat (8).
